# EUROPÄISCHE PATENTSCHRIFT

(11) **EP 0 213 389 B1**
(45) Veröffentlichungstag und Bekanntmachung des Hinweises auf die Patenterteilung: **27.12.1989**
(21) Anmeldenummer: 86110343.0
(22) Anmeldetag: 26.07.1986
(51) Int. Cl.: B22D 11/126

(54) **Verfahren zum Betrieb einer Stranggiessanlage und einer Strangbrennschneidmaschine zur Durchführung**
Method of operating a continuous casting plant and a billet-oxygen cutting machine for carrying out the same
Procédé d'exploitation d'une installation de coulée continue et machine d'oxycoupage de la billette pour sa mise en oeuvre

(30) Priorität: 30.08.1985 DE 3531041
(43) Veröffentlichungstag der Anmeldung: 11.03.1987
(73) Patentinhaber: AUTE Gesellschaft für autogene Technik mbH, CH-8127 Forch/ZH (CH)
(72) Erfinder: Lotz, Horst K., D-6200 Wiesbaden-Delkenheim (DE)
(74) Vertreter: Blumbach Weser Bergen Kramer

(56) Entgegenhaltungen:
- EP-A- 0 004 384
- AT-B- 301 778
- CH-A- 563 205
- DE-A- 2 928 771

## Beschreibung

Die Erfindung betrifft ein Verfahren zum Betrieb einer Stranggießanlage mit einer Brennschneidmaschine zum Abtrennen von Stranggußstücken.

Der Betrieb einer Stranggießanlage ist von einer Vielzahl von Betriebsdaten abhängig. Um Werkstücke mit einem bestimmten Gewicht zu erhalten, werden oft große und damit unwirtschaftliche Toleranzen vorgesehen, da bei der Ermittlung von Betriebsdaten von theoretischen Werten ausgegangen wird, die in der Praxis aber durch verschiedene Umstände, wie Kokillenabnutzung und Kokilleneinstelltoleranzen, Gießtemperatur, Gießgeschwindigkeit, Verschleiß und Einstellung von Unterstützungs- oder Antriebsrollen, Abkühlbedingungen und anderes mehr, nicht unerhebliche Abweichungen aufweisen, so daß - um mit Sicherheit ein Werkstück von einem bestimmten Materialgewicht zu erhalten - sich oft große Sicherheitstoleranzen ergeben, die somit zu einem nicht vermeidbaren Materialverlust führen.

Der vorliegenden Erfindung liegt demgegenüber die Aufgabe zugrunde, eine optimierende Strangbrennschneidanlage verfügbar zu machen, die insbesondere mit einer Brennschneidmaschine das Abschneiden eines Werkstücks von einer gesuchten Länge erlaubt, die einem bestimmten Werkstückgewicht genau oder nahezu entspricht.

Die Erfindung hat erkannt, daß es zur Erreichung dieses Ziels erforderlich ist, von den tatsächlichen Betriebswerten der Stranggießanlagen auszugehen, und daß diese tatsächlichen Betriebswerte genau in dem Moment erst gewonnen werden können, in dem keine weitere Beeinflussung der zu ermittelnden Werte mehr stattfindet, d.h. im Bereich der Brennschneidmaschine, die den Schnitt am Gießstrang zur Erzielung des Werkstücks durchführt.

Die Erfindung geht von einem eigenen älteren Vorschlag nach der EP-A 0 195 095 aus, die ein Verfahren zum Betrieb einer Stranggußanlage mit einer Brennschneidmaschine zum Abtrennen von Stranggußstücken beschreibt, wobei an der Brennschneidmaschine Meßdaten, wie Strangbreite, Strangdicke und Strangquerschnittsform, unter Berücksichtigung von Gießtemperatur, Gießgeschwindigkeit, Homogenität über die laufende Stranglänge, Strangoberflächenfehler und spezifisches Materialgewicht erfaßt werden, in einer Rechen- und Steuereinrichtung ausgewertet werden und die Werte für eine optimierende Steuerung der Stranggießanlage einerseits für den unmittelbaren Betrieb und andererseits für eine Langzeitoptimierung zur Verfügung gestellt werden, die gewonnenen Werte in die Brennschneidmaschine selbst eingegeben werden, zum Abschneiden eines Werkstücks von einer gesuchten Länge, die einem bestimmten Werkstückgewicht genau oder nahezu entspricht.

In weiterer Ausbildung dieses Verfahrens schlägt die Erfindung vor, daß für ein verlustfreies Zerteilen von der Brennschneidmaschine als Kalibrierwerkstück ein erstes, mit herkömmlichen Sicherheitszuschlägen bestimmtes Strangstück gemessen und abgetrennt wird und daß die dadurch gekannten Temperatur-, Homogenitäts- und Formabweichungen von einem den Idealfall berücksichtigenden Gewicht/Länge-Verhältnis als Kalibrierwert in eine neue Stücklängenvorgabe zum Abtrennen eines zweiten Strangstücks in die Brennschneidmaschine eingegeben werden.

Gemäß ihrer Weiterbildung schlägt die Erfindung vor, daß ein aufgrund des Kalibrierwertes hergestelltes zweites Strangstück wiedergewonnen und sein Gewicht/Längen-Verhältnis als Korrekturwert zur Stücklängenbestimmung des dritten Stücks eingesetzt wird, weiter die Korrekturwerte des dritten für das vierte Strangstück u.s.w.

Dabei werden mit Vorteil im Bereich der Brennschneidmaschine angebrachte Meßeinrichtungen für Strangdicke, Strangbreite, Querschnittsform, Temperatur oder sonstige gewichtsbestimmende Eigenschaften zur Verbesserung oder Bestätigung des Meßergebnisses eingesetzt.

Die Erfindung macht gleichermaßen eine Strangbrennschneidmaschine für Stranggießanlagen zur Durchführung des Verfahrens verfügbar. Die Strangbrennschneidmaschine ist versehen mit einer parallel zum Strang angeordneten Laufbahn, auf der die Maschine mittels eines Maschinenwagens und einer Mitlaufvorrichtung zum hydraulischen, pneumatischen oder motorischen An- oder Aufklemmen verfahrbar ist, und zeichnet sich dadurch aus, daß an der Brennschneidmaschine oder in deren Bereich eine Mehrfachmeßvorrichtung vorgesehen ist, zur Erfassung einer Vielzahl von Meßdaten, wie Strangbreite, Strangdicke und Strangquerschnittsform, sowie Gießtemperatur, Gießgeschwindigkeit, Homogenität über die laufende Stranglänge, Strangoberflächenfehler und spezifisches Materialgewicht.

Dabei besteht eine vorteilhafte Ausführungsform darin, daß die Rechen- und Steuereinrichtung zur Langzeitoptimierung für die gesamte Stranggießanlage dient, indem die gemessenen Werte Verwendung finden zur Einstellung der Größe der Gießkokille, Verformen der Strangunterstützungsrollen im Rollgerüst, der Gießgeschwindigkeit, der Kühlungsbedingungen zur Verringerung der konvexen und konkaven Strangverformungen und von Warnsignalen, um beispielsweise den Austausch der Kokille oder der Rollen während einer folgenden Reparatur zu initiieren und für Korrekturfaktoren der Brennschneidmaschine.

Weitere Ausbildungen der Strangbrennschneidmaschine sind in den Unteransprüchen gekennzeichnet; insbesondere die Weiterbildung der Erfindung, daß der Brennschneidmaschine bzw. der Mehrfachmeßeinrichtung eine Wiegeeinrichtung zugeordnet ist und daß die Wiegeeinrichtung die Wiegemeßdaten zur Steuerung der Brennschneidmaschine weitergibt.

Eine dazu besonders vorteilhafte Ausführungsform der Erfindung besteht darin, daß die Wiegeeinrichtung aus zwei bis drei oder je nach Strangstücklänge mehr Wiegerollen besteht, die heb- und senkbar auf Druckmeßeinrichtungen im Auslaufrollgang hinter der Brennschneidmaschine angeordnet sind und daß die Wiegeeinrichtung das jeweils gerade abgeschnittene Strangstück im Stillstand oder Durchlauf zum Wiegen anhebt, aufgrund einer Positionsangabe, z. B. von einer Lichtschranke.

Die Erfindung soll nachstehend anhand von Ausführungsbeispielen unter Bezugnahme auf die beigefügten Zeichnungen näher erläutert werden. In den Zeichnungen zeigen:
Fig. 1 in schematischer Darstellung die Stranggießanlage mit Brennschneidmaschine und zugeordneter Mehrfachmeßvorrichtung, Wiegeeinrichtung und Rechen- und Steuereinrichtung,
Fig. 2 das der Erfindung zugrunde liegende Wiege-, Meß- und Schneidsystem in schematischer Darstellung,
Fig. 3 in schematischer Darstellung die Arbeitsweise der Rechen- und Steuereinrichtung,
Fig. 4 eine Wiegeeinrichtung,
Fig. 5 eine andere Ausführungsform einer Wiegeeinrichtung mit zusammenwirkenden Meßarmen,
Fig. 6 die Seitenansicht einer Brennschneidmaschine
Fig. 7 die Seitenansicht einer Brennschneidmaschine entsprechend der nach Fig.3, jedoch in einer abgewandelten Ausführungsform,
Fig. 8 eine Seitenansicht einer anderen Ausführungsform der erfindungsgemäßen Brennschneidmaschine,
Fig. 9 eine Vorderansicht der Brennschneidmaschine nach Fig. 8,
Fig. 10 eine Draufsicht auf die Brennschneidmaschine nach den Fig. 8 und 9,
Fig. 11 eine Meßrolle in vergrößerter Darstellung, teilweise im Schnitt.

In Fig. 1 ist eine Brennschneidmaschine 2 dargestellt, wobei unter dem Begriff "Brennschneidmaschine" die gesamte Brennschneidmaschinenanlage zu verstehen ist, mit den herkömmlichen Unterstützungskonstruktionen, Schienen und anderen Teilen für Verfahrbewegungen, Versorgungseinrichtungen sowie eine Mehrfachmeßeinrichtung, der eine Rechen- und Steuereinrichtung 16 sowie eine Wiegeeinrichtung 8 zugeordnet ist.

Die Mehrfachmeßeinrichtung 21 geht über die bisherigen Vorrichtungen zur Stücklängenmessung weit hinaus. Sie dient vielmehr zur Erfassung einer Vielzahl von Meßdaten, wie Strangbreite, Strangdicke und Strangquerschnittsform, sowie Gießtemperatur, Gießgeschwindigkeit, Homogenität über die laufende Stranglänge, Strangoberflächenfehler und spezifisches Materialgewicht. Mit Hilfe der Rechen- und Steuereinrichtung 16, der über die Leitung 18 ein Großrechner 19 zugeordnet sein kann, dient die Brennschneidmaschine 2 mit ihrer Mehrfachmeßeinrichtung 21 zur Langzeitoptimierung für die gesamte Stranggießanlage 10, 11, 12 , indem über die Verbindungsleitung 20 die gemessenen Werte Verwendung finden können zur Einstellung der Größe der Kokille 12, Verformen der Strangunterstützungsrollen im Rollgerüst, der Gießgeschwindigkeit, der Kühlungsbedingungen zur Verringerung der konvexen und konkaven Strangverformungen und von Warnsignalen, um beispielsweise den Austausch der Kokille 12 oder der Rollen während einer folgenden Reparatur zu initiieren und für Korrekturen an der Brennschneidmaschine 2.

Die Mehrfachmeßvorrichtung 21 besitzt eine Breiten- und Strangdickenmeßeinrichtung 21 e, so daß es grundsätzlich mit Hilfe des spezifischen Gewichtes möglich ist, das Gewicht des abzuschneidenden Werkstücks zu bestimmen. Dabei ist de Mehrfachmeßeinrichtung 21, 2le so ausgelegt, daß in Bezug auf die Breite und Dicke des Werkstücks an mehreren Stellen Abtastvorgänge statt finden, wie auch von beiden Seiten, d. h. rechts und links vom Gießstrang 1 sowie oben und unten, um die genaue Form des Werkstücks, insbesondere eine etwaige konkave bzw. konvexe Ausbildung zu erfassen.

Im einzelnen kann die Messung der Strangbreite erfolgen durch Impulsgeber, die auf Brennerquerfahrantrieben fest mit dem Ritzel und Zahnstangenantrieb verbunden sind, und einem Impulszähler, um die Abstände von vorbestimmten und wiederholbaren Nullpunkten bis zu den beiden Strangkanten zu bestimmen, angebaut sind. Zwischen Steuerung der Brennerverfahrwege und der Schneidzyklen sind Kantentaster eingebaut, damit die tatsächliche Breite des Stranges 1 zur weiteren Bearbeitung und Erstellung von Korrekturfaktoren oder Signalen gemessen werden kann.

Es ist auch möglich, Impulsgeber auf den Anklemmarmsystem für eine zangenartige Anklemmung an die Strangseiten anzubauen und einen Impulszähler vorzusehen, wobei die Abstände von den vorbestimmten und wiederholbaren, voll offenen Nullpositionen zu den angeklemmten Strangseiten durch Berührung gemessen werden, so daß die tatsächliche Strangbreite für die Weiterverarbeitung zur Erstellung von Korrekturfaktoren oder Signalen weitergegeben werden kann.

Eine weitere Möglichkeit besteht darin, Impulsgeneratoren mit Impulszählern an zwei dafür speziell installierte Taststangensysteme einzubauen, die zu passenden Gelegenheiten von bestimmten und wiederholbaren Nullausgangsstellungen aus bis zum Kontakt an die Strangseiten gefahren werden und somit die tatsächliche Strangbreite zur weiteren Bearbeitung zur Erstellung von Korrekturfaktoren und Signalen geben.

Die Strangdickenmeßeinrichtung 21 e, mit der die Mehrfachmeßvorrichtung 21 der Brennschneidmaschine 2 versehen ist, besteht entweder aus einem Impulszähler und einem Impulsgeber, der mit einem Ritzel in einer Zahnstange kämmt, der entweder von einer vorbestimmten und wiederholbaren Nullposition mit den Maschinenteilen zum Aufsetzen auf den Strang 1 zur Synchronisation zum Strang 1 und zur Brennschneidmaschine 2 bis zum Kontakt beim Aufsetzen auf den Strang 1 mit nach unten läuft und somit die tatsächliche Dicke des Strangs, der auf einem Rollgang oder ähnlichem unterstützt ist, der ein bestimmtes Niveau hat, wie auch die Brennschneidmaschine 2, die auf Schienen mit einem bestimmten Niveau verfährt, für eine weitere Bearbeitung zur Erstellung von Korrekturfaktoren oder Signalen verfährt, wobei für die weitere Bearbeitung zur Erstellung von Korrekturfaktoren Signale gegeben werden, oder es ist ein Impulszähler und Impulsgenerator eingebaut, der durch einen nach unten schwingenden, durch einen mit Preßluft angetriebenen Aufklemmarm bewegt wird für eine Reibungssynchronisation der Brennschneidmaschine 2 mit der oberen Strangfläche, womit die tatsächliche Strangdicke zur weiteren Bearbeitung und zur Erstellung von Korrekturfaktoren und/oder Signalen abgegeben werden.

Es ist auch möglich, einen Impulszähler und einen Impulsgeber an einer besonderen Höhentasterstange anzuordnen, die zur passenden Gelegenheit von einer vorbestimmten und wiederholbaren Nullposition verfährt, bis die Strangoberfläche berührt ist. Damit wird die tatsächliche Strangdicke zum Verarbeiten und Erstellen von Korrekturfaktoren und/oder Signalen gegeben.

Auch kann ein Impulszähler mit Impulsgeber an den Brennerhöheneinstelltastern vorgesehen sein, mit vorbestimmten, wiederholbaren Nullpositionen zum Abwärtsfahren der Brenner für die geeigneten Düsenabstände nach dem Abtasten der genauen Strangoberfläche. Dadurch wird die tatsächliche Strangdicke für die weitere Verarbeitung zur Erstellung von Korrekturfaktoren und Signalen ermittelt. Ein Impulszähler und ein Impulsgeinerator können auch auf einem Hebel oder Schlitten in einer Schlittenführung an oder im Bereich der Brennschneidmaschine vorgesehen sein. Von einer bestimmten und wiederholbaren Nullstellung nach unten fährt eine Meßrolle 7 zur Längenmessung oder ein anderer Taster wird auf die Strangoberfläche abgesenkt und somit die tatsächliche Strangdicke für die weitere Bearbeitung und zur Erstellung von Korrekturfaktoren und/oder Signalen ermittelt.

Insbesondere zur Dickenmessung können zwei oder mehr Dickemeßeinrichtungen vorgesehen sein, die von unten nach oben gegen die untere Strangfläche arbeiten. Dabei werden bereits vorhandene Einrichtungen oder eigene besondere Antriebe und Tastmechanismen mit Impulsgeineratoren verwendet, um noch genauer die Dickenmeßergebnisse erstellen zu können, indem die Differenz gegen die oberflächenmessende Impulsmessung und Zähleinrichtung gebildet wird.

So ist es grundsätzlich von Vorteil, zwei oder mehr unabhängige Tast- und Impulsgebereinrichtungen, wie bereits oben beschrieben, vorzusehen, um die Dicke der Mitte der oberen bzw. unteren Fläche als auch in einem bestimmten, geeigneten Abstand von dieser entfernt weitere Dicken zu messen, um konvexe und konkave Strangformen festzustellen und zu messen. Auf diese Weise kann der Strangquerschnitt sehr genau ermittelt werden zur Erzeugung entsprechender Korrekturfaktoren und Signale, z. B. für die Längenmeßeinrichtung bzw. Stranggeschwindigkeitsmeßeinrichtung 21f. In diesem Zusammenhang können auch Temperatur- und Abkühlungsmaßnahmen eine Rolle spielen, zu deren Steuerung die Signale verwendet werden. Um im einzelnen die Temperaturen ermitteln zu können bzw. entsprechende Signale mitzuverwerten, umfaßt die Mehrfachmeßvorrichtung 21 auch eine Temperaturmeßeinrichtung 21d. Sie besteht beispielsweise aus einem Thermometer, innerhalb oder an Teilen installiert, die den Strang zur Herstellung des Synchronlaufs berühren. Hier sind Verschleißplatten der Anklemmarme oder Aufsitzkufen zu nennen, von denen aus Temperaturmessungen zu bestimmten Zeiten vorgenommen werden können, d. h. insbesondere für eine Korrektur kurz vor der Ermittlung der Länge des nächsten Werkstücks. Zu diesem Zweck werden entsprechende Signale in die Längenmeßeinrichtung 21f eingegeben.

Zu der genannten Mehrfachmeßvorrichtung gehören auch Einrichtungen 21f zum Messen der Stranggeschwindigkeit. Diese sind mit einem Impulsgeschwindigkeitszähler ausgerüstet, um die Anzahl der Impulse festzustellen, die von der üblichen Längenmeßeinrichtung 21 ausgehen, die mit einem Meßrad vom Strang durch Reibung angetrieben wird und einen Impulsgeber dreht. Innerhalb einer vorbestimmten Zeit, z. B. 1 Minute, werden die Impulse gezählt und die tatsächliche Stranggeschwindigkeit in der Nähe der Strangbrennschneidmaschine 2 gemessen, um diese Geschwindigkeit im Vergleich mit empirisch festgestellten Korrekturfaktoren bzw. Geschwindigkeitsverhältnissen zu verarbeiten und verbesserte Korrekturfaktoren in die Längenmeßeinrichtung 21f oder an anderen Stellen der Stranggießanlage weiterzuleiten.

Wie erläutert, besteht die Mehrfachmeßvorrichtung 21 aus einer Vielzahl von Meßeinrichtungen 21 a bis g, von denen die wichtigsten erläutert worden sind, d. h. wenn das Erfordernis zum Erfassen spezieller Daten auftritt, kann die Mehrfachmeßvorrichtung 21 entsprechend erweitert werden. Der Mehrfachmeßvorrichtung ist eine Rechen- und Steuereinrichtung 16 zugeordnet, die die gewonnenen Meßwerte verarbeitet und entsprechende Signale nicht nur für den Betrieb der Strangbrennschneidmaschine 2, sondern auch für die gesamte Stranggießanlage 10, 11, 12 weitergibt. Zu diesem Zweck sind entsprechende Verbindungen 17, 18, 20 und Schaltungen vorgesehen, so daß beispielsweise anhand der gewonnenen und abgegebenen Signale die Größe der Gießkokille 12 eingestellt werden kann oder die verformende Lage der Strangunterstützungs- oder Transportrollen im Rollgerüst der Gießanlage eingestellt werden kann. Auch die Gießgeschwindigkeit und - wie schon erwähnt - die Kühlungsbedingungen zur Verringerung von konvexen oder konkaven Strangverformungen können aufgrund der gewonnenen Signale eingestellt werden. Auch können von der Rechen- und Steuereinrichtung 16 der Brennschneidmaschine 2 Warnsignale abgegeben werden, um gegebenenfalls das Erfordernis eines Austauschs der Kokille 12 und der Rollen bei einer zukünftigen Reparatur anzuzeigen.

An der Brennschneidmaschine ist weiter eine Markierungseinrichtung 21 a vorgesehen zum Stempeln oder zum Beschriften oder anderweitig aufzubringender Signale in Form von Buchstaben und/oder Zahlen auf die Oberseiten oder Frontflächen des Stranges 1. Diese Markierung erfolgt mit der Bewegung der Brennschneidmaschine 2 beim Schneiden während des Synchronlaufs oder mit einer an der Brennschneidmaschine 2 stationär angebrachten Einrichtung 21a, die auch unmittelbar in ihrer Nähe angeordnet sein kann. Auf diese Weise werden die zukünftigen Strangstücke markiert, während der Strang mit Gießgeschwindigkeit vorbeiläuft oder mit Hilfe einer an der Brennschneidmaschine 2 angebrachten Einrichtung 21 a, wobei das zukünftige Strangstück mit einer Geschwindigkeit vorbeiläuft, die sich aus Gießgeschwindigkeit und Brennschneidgeschwindigkeit ergibt, während die Brennschneidmaschine steht oder zurück in die Ausgangs- oder Startposition läuft. Der Stranggeschwindigkeitsimpulsgenerator bzw. -zähler dient zum Berechnen der notwendigen, relativen Geschwindigkeit, die der Markierungsgeschwindigkeit entspricht.

Es ist auch möglich, mit einer kombinierten Markierungseinrichtung 21 a zu arbeiten, die die zuvor genannten Systeme verwendet, um das zukünftige oder in Kürze abgeschnittene Strangwerkstück zu jeder Zeit innerhalb der Gieß-Brennschneidzyklen zu markieren.

Alle diese mit der Verwendung einer ein-, zwei-oder mehrzeiligen Markierung auf den Strang aufgebrachten Daten dienen zur Steuerung des Betriebs der Stranggießanlage 10, 11, 12 bzw. Brennschneidmaschine 2, indem Daten bzw. entsprechende Signale verwendet werden, die sich auf Materialzusammensetzung, zugrunde gelegte Schneidtemperatur des Materials, zugrunde gelegter Querschnitt und Werkstückform, ursprünglich geforderte Stücklänge und anderes mehr beziehen. So ist es möglich, unter Einschluß von mehr Informationen, z.. B. Strangstückgewichtsmessung, die endgültige, kalte Länge zu bestimmen bzw. ein statistisches System für das Endergebnis einer Langzeitoptimierung einzuregeln.

Für ein ordnungsgemäßes Arbeiten einer Brennschneidmaschine mit den vorbeschriebenen Einrichtungen dient schließlich auch eine Zunderentfernungseinrichtung 21 b . Sie dient einer einwandfreien Markierung, einer besseren Fehlererkennung und außerdem einer besseren Messung. Vorzugsweise besteht sie aus einem Hochleistungsheizbrenner zum Schmelzen und Wegblasen des Zunders vor und im Bereich der Markierung, vorzugsweise auf den Seitenflächen. Durch die Entfernung des Zunders ist ein sauberes und zuverlässiges Markierungsergebnis gewährleistet, das zumindest bis zum Einlauf des Strangstücks in die Wiederaufheiz- öfen die erforderliche Information vermittelt. Aber auch im Bereich von Meßsonden bzw. Meßfühlern ist es wichtig, daß Zunder entfernt wird, um eine genaue Temperatur-, Dicken-, Breiten- oder Formmessung sicherzustellen.

In der weiteren Ausgestaltung kann die Zunderentfemungseinrichtung 21 b mit einem Flämmbrenner versehen sein, um Teile der äußeren Seiten- oder Oberflächen zur Fehlerfindung zu reinigen und Auswahlfehlerbeseitigung durch Flämmen durchzuführen. Dabei ist gleichzeitig das Gewicht des entfernten Materials durch Messen und Berechnen der Länge, Breite und Tiefe von Flämmbahnen in die Rechen- und Steuereinrichtung 16 einzugeben, um einen Stücklängenkorrekturfaktor für eine Optimierung zu ermitteln. Die Rücklaufgeschwindigkeit der Brennschneidmaschine 2 wird vorbestimmt, um zusammen mit der Stranggießgeschwindigkeit eine relative Geschwindigkeit zu ermitteln, die der Flämmgeschwindigkeit entspricht.

Eine außerdem an der Brennschneidmaschine angeordnete Fehlerauffindeinrichtung 21 dient zu einer "In-Linie"-Prüfung von heißen, warmen und kalten Strangflächen mittels optischen, Induktionswärme- oder Wirbelstromgeräten. Die Einrichtung arbeitet bei Gießgeschwindigkeit, Brennmaschinenverfahrgeschwindigkeit oder entsprechenden Relativgeschwindigkeiten.

Durch die Fehlerauffindeinrichtung 21c werden Korrekturfaktoren gewonnen, die - bezogen auf die Fehlergröße - die Stücklängenmessung beeinflussen.

Auf die vorbeschriebene Weise wird eine optimierende Strangbrennschneidmaschine 2 verfügbar gemacht, die es mit ihren Einrichtungen ermöglicht, eine Stranggießanlage 10, 11, 12 unter optimalen Betriebsbedingungen zu fahren. Vor allem werden die nötigen Toleranzen beim Abtrennen von Werkstücken wesentlich verringert, woraus folgt, daß die Produktion bzw. Ausbringung der Stranggießanlage optimiert wird. Es wird ermöglicht, das Abschneiden eines Werkstücks in einer gesuchten Länge so vorzunehmen, daß diese einem bestimmten Werkstückgewicht genau oder nahezu entspricht. Eine unverwechselbare Strangstückidentifikation ermöglicht eine Qualitätskontrolle und Qualitätsverbesserung besonders für den empfehlenswerten energiesparenden Einsatz von heißen Strangstücken in Stoßöfen.

Die Strangbrennschneidmaschine 2 zusammen mit üblichen Stückmeßeinrichtungen zur Angabe des Schneidbeginns ist die erste Einrichtung, die nicht zur Erzeugung eines kontinuierlichen Stranges, sondern der Erzeugung von Strangstücken dient. Mit einer Anzahl von Bewegungen, teilweise unabhängig von der Strangbewegung und insbesondere mit den Einrichtungen 21 e zur Messung der Strangdicke und Strangbreite, sowie weitere Einrichtungen der Mehrfachmeßvorrichtung 21, die zur Brennschneidmaschine 2 gehört, ermöglichen insbesondere eine optimierte Stücklängenvorwahl bei genauer Markierung von Daten zur Stückidentifizierung und weiteren Verarbeitung.

In Fig. 2 ist ein Gießstrang 1 dargestellt, von dem das Schopf- bzw. Verbundstück 1 abgetrennt sind sowie ein erstes Strangstück oder Kalibrierstück 1.1, das mit herkömmlichen Sicherheitszuschlägen versehen ist. Weiter sind ein abzutrennendes zweites Strangstück 1.2, ein drittes Strangstück 1.3 und ein viertes Strangstück 1.4 dargestellt. Diese Strangstücke werden von einer Strangbrennschneidmaschine 2 abgetrennt, die mit einem Schneidbrenner 3 versehen ist. Die Strangbrennschneidmaschine 2 mit dem Schneidbrenner 3 ist auf einer Brennschneidmaschinenlaufbahn 4 längs des Stranges 1 verfahrbar. Mit der Brennschneidmaschine 2 läuft ein Meßrad 5 an einer entsprechend angeordneten Zahnstange 6 ab. Außerdem ist unter dem Strang 1 eine ortsfeste Meßrolle 7 angeordnet. Unter dem Auslaufrollgang befindet sich eine schematisch dargestellte Wiegeeinrichtung 8, die noch näher zu erläutern ist.

Die abzutrennenden Strangstücke 1.1 bis 1.4 müssen eine bestimmte Materialmenge aufweisen, damit bei anschliessenden Arbeitsvorgängen z.B. Walzstücke mit einer bestimmten Dimensionierung gewährleistet sind. Zu geringe Materialmengen führen zu Ausschußstücken , so daß in der Praxis beträchtliche Sicherheitszuschläge vorgenommen werden.

Dabei kann in der Praxis nicht davon ausgegangen werden, daß der Gießstrang 1 keinen Veränderungen unterliegt. So nutzen sich beispielsweise die Kokillen ab, und die Geometrie der Anlagen unterliegt mechanischen Änderungen durch Temperatureinflüsse. Auch Beschädigungen der Rollen, der Strangführungseinstellung und der Schmalseiteneinstellung an der Kokille führen zu Querschnittsänderungen. Neben diesen Maschineneinflüssen mannigfaltiger Art sind vor allem auch gießtechnische Einflüsse von großer Bedeutung. So entstehen Änderungen am Strang durch einen Pfannenwechsel, einen Tundishwechsel, Gießpulveraufbringung, um nur einige zu nennen. Vor allem spielen aber auch die Gießgeschwindigkeit und die Gießtemperatur bzw. die Art der Abkühlung eine große Rolle. Gerade die letztere ist verantwortlich für die Ausbildung des Gießstranges, d.h. seine räumliche Verformung. Außerdem können konvexe oder konkave Seitenflächen auftreten und neben einer sich ändernden Homogenität muß eine nachträgliche Schrumpfung Berücksichtigung finden. Diese Vielzahl möglicher Einflüsse auf die Länge eines abzuschneidenden Strangstücks führt in der Praxis zu der Notwendigkeit erheblicher Sicherheitszuschläge, da damit gerechnet werden muß, daß sich alle Parameter im Extremfall addieren bzw. subtrahieren. Das führt in der Praxis zu Verlusten, die bis zu 10 % betragen können. Der Nutzen , der andererseits in einer Vermeidung dieser unnötigen Sicherheitszuschläge in Verbindung mit einer Restlängenoptimierung erreicht werden kann, liegt auf der Hand. Trotzdem ist bisher dieses Problem in zufriedenstellender Weise nicht gelöst worden, da bei allen Maßnahmen das Risiko zu groß war, ein Stück mit unzureichender Materialmenge abzuschneiden, das dann als nicht verwendbar zu einem zu großen Verlust führt.

In Fig. 3 ist schematisch die Rechen- und Steuereinrichtung dargestellt, die im Zusammenhang mit der Wiegeeinrichtung 8 es ermöglicht, Strangstücke 1.2 bis 1.4 abzuschneiden, die genau oder nahezu genau den gewünschten Erfordernissen entsprechen.

Die Erfindung geht davon aus, daß unabhängig von der Gestalt des Strangs und seiner Homogenität die gewünschte Materialmenge für die Weiterverarbeitung durch einen Wiegevorgang bestimmt werden kann.

Wie Fig. 3 zeigt, wird aus einer Gießpfanne 10 über eine Verteilerrille 11 durch die Kokille 12 der Gießstrang 1 vergossen, der sich in Richtung des Pfeils 13 in den Bereich der Brennschneidmaschine 2 mit der Meßrolle 7 bewegt. Dieser Strang, der - wie erläutert - in seiner Form eine unterschiedliche und während des Gießvorgangs sich verändernde Ausbildung aufweisen kann und außerdem neben einer sich verändernden Homogenität einer Schrumpfung unterliegt, kann unter Berücksichtigung einer Schnittfugenbreite f nur dann genau in Strangstücke abgeschnitten werden, die den Erfordernissen für die sich anschließenden Verarbeitungsvorgänge entspricht, wenn die Materialmenge des abgeschnittenen Strangstücks einen bestimmten Wert erreicht. Die Materialmenge eines Gießstücks 1.1 bis 1.4, die einer bestimmten Länge xi bis x₄ entspricht, kann mit Hilfe der Wiegeeinrichtung 8 durch das Gewicht des entsprechenden Strangstücks ermittelt werden. Zu diesem Zweck wird nach dem Abschneiden eines Schopf- bzw. Verbundstücks 1.0 mit der Länge y ein Kalibrierstück 1.1 mit den herkömmlichen Sicherheitszuschlägen abgetrennt und durch die Wiegeeinrichtung 8 gewogen. Der entsprechende Wert wird über eine Übertragungsleitung 15 zu einem Prozeßrechner 16 zur Steuerung der Brennschneidmaschine eingeführt. Der Prozeßrechner 16 empfängt über die Ubertragungsleitung 17 weiter die Meßwerte vom Meßrad 5 der Brennschneidmaschine 2 sowie von der ortsfesten Meßrolle 3 und steuert somit den Schnitt bzw. die Länge x₂ für das zweite Strangstück 1.2 aufgrund des bereits abgeschnittenen Kalibrierstückes 1.1 . Nachdem das zweite Strangstück 1.2 mit der Länge x₂ abgeschnitten ist, wird es ebenfalls von der Wiegeeinrichtung 8 gewogen und der Meßwert über die Übertragungsleitung 15 wieder dem Prozeßrechner 16 zugeführt. Dieser ermittelt gegebenenfalls einen Korrekturwert für das folgende dritte Strangstück 1.3, so daß auch bei diesem eine optimierte Länge x₃ von der Brennschneidmaschine 2 abgeschnitten wird. In gleicher Weise wird mit Hilfe des Gewichts des Strangstücks 1.3 auf das nachfolgende vierte Strangstück 1.4 optimiert und die entsprechende Länge _{X4} ermittelt, die beim Abschneiden dieses Strangstückes 1.4 von der Brennschneidmaschine 2 zu berücksichtigen ist. Der Prozeßrechner 6 ist über eine Übertragungsleitung 8 an einen Anlagengroßrechner angeschlossen. Damit ist über den Betrieb der Brennschneidmaschine 2 zum Abschneiden der Strangstücke 1.1 bis 1.4 hinaus eine optimierende Steuerung der gesamten Stranggießanlage möglich, indem über die Übertragungsleitung 20 steuerungs- bzw. Kontrolldaten an die Gießeinrichtung gegeben werden können, wie auch umgekehrt von der Gießeinrichtung 10, 11, 12 Meßdaten über die Übertragungsleitung 20 an den Prozeßrechner 16 bzw. die Großrechneranlage 19 gegeben werden können. Neben der Steuerung zum unmittelbaren Betrieb kann somit auch eine Langzeitoptimierung der Stranggießanlage ermöglicht werden.

Der gesamte Gießvorgang kann in optimaler Weise beherrscht werden, indem durch eine nur schematisch angedeutete Mehrfachmeßeinrichtung 21 der Brennschneidmaschine 2 Daten der Strangdicke, Strangbreite, Querschnittsform, Temperatur und sonstiger querschnittsbestimmenden Eigenschaften durch an sich bekannte Mittel, wie Abtasteinrichtungen, erfaßt und an den Prozeßrechner 16 weitergegeben werden.

In Fig. 4 ist ein Werkstück 101 dargestellt, das von einem Strang mit Hilfe einer nicht dargestellten Strangbrennschneidmaschine abgeschnitten worden ist. Das Werkstück 101 befindet sich über einer Wiegeeinrichtung 102, die unter dem Werkstück 101 angeordnet ist. Neben den Rollgangsrollen 103 sind Wiegerollen 104 vorgesehen, die über Schwenkhebel 105 in einem Schwenklager 106 ruhen, das ortsfest angeordnet ist und vorzugsweise an den Stützen 107 für die Rollgangsrollen 103 angeordnet ist. Die Wiegerollen 104 an ihren Schwenkhebeln 105 sind durch Kraft- bzw. Gewichtsmeßgeräte abgestützt, die aus Meßdosen 108 bestehen, die auf Druckzylinder 109 wirken. Die Wiegerollen 104 sind heb- und senkbar, so daß im angehobenen Zustand das Werkstück 101 nicht mehr von den Rollgangsrollen 103 abgestützt wird, sondern allein auf den Wiegerollen 104 ruht, so daß über die Druckmeßdosen 108 ein Wiegevorgang in Bezug auf das Werkstück 101 durchgeführt werden kann. Der Wiegevorgang wird eingeleitet, wenn das Werkstück 101 eine bestimmte Position erreicht hat, die beispielsweise durch eine Lichtschranke ermittelt wird. Der Wiegevorgang kann im Stillstand oder Durchlauf durchgeführt werden, wobei im letzteren Fall nicht dargestellte, zusätzliche Dämpfungseinrichtungen für die Bewegung des Werkstücks 101 vorgesehen werden können. Die Druckmeßergebnisse mit Werkstückgewicht, wie auch ohne Werkstückgewicht, d.h. das Eigengewicht der Wiegeeinrichtung 102, werden an eine Längenmeß- und Steuereinrichtung der Brennschneidmaschine weitergegeben. Ausgehend von einem Nettogewicht des gemessenen Werkstücks 101 wird bei jedem nachfolgenden, vom Strang abzuschneidenden Werkstück eine neue Stücklänge aufgrund der Werkstückgewichtsvorgabe umgerechnet und diese als Stücklängenvorwahl zur Brennschneidmaschinensteuerung eingegeben. Auf diese Weise ermöglicht die Brennschneidmaschine mit zugeordneter Wiegeeinrichtung eine Restendenoptimierung des Gießstrangs bezüglich Inhalt von Gießpfannen und Verteilerrinne. Außerdem wird der Verlust durch ungenaue Werkstücklängen minimiert, und bei Sequenzgüssen wird eine Einstellung auf die verschiedensten sich verändernden Betriebsparameter ermöglicht, indem die Brennschneidmaschine Werkstücke 101 abschneidet, die einem bestimmten Werkstückgewicht genau oder nahezu entsprechen.

In Fig. 5 ist die abgewandelte Ausführungsform einer Meßeinrichtung dargestellt, bei der wiederum das Werkstück 101 auf Wiegerollen 104 ruht, die zwischen den Rollgangsrollen 103 angeordnet sind. Die Wiegerollen 104 können auch als Stege ausgebildet sein. Die Wiegerollen 104 sind an Waagehebeln 105 befestigt, die in Waagehebellagern 116 gelenkig ruhen. Eine einseitig wirkende Kolbenzylinderanordnung 117 greift an dem Waagehebel 105 an und stützt sich auf den Meßarm 118 eines Kraft- bzw. Gewichtsmeßgerätes 119. Der Meßarm 118 ruht in einem Meßarmlager 120 und ist mit seinem gegenüberliegenden Ende mit einer Zugstange 121 bei 122 verbunden. An der Zugstange 121 greift bei 123 ein weiterer Meßarm 124 an, der in einem Meßarmlager 125 ruht und auf den in gleicher Weise eine einseitig wirkende Zylinderkolbenanordnung 117 abgestützt ist.

Die Zugstange 121 greift an einer Zentralwaage 126 an, die an einem Waagehängelager 127 aufgehängt ist. Für das Kraft- bzw. Gewichtsmeßgerät ist es wichtig, daß die Meßarmteile in einem gleichen Verhältnis stehen, d. h. a:b = d:c. Für eine gute Meßgenauigkeit ist es wichtig, daß die Meßeinrichtung möglichst leicht ist und daß die Meßelemente eine genaue Bruttowägung (Werkstückgewicht + Wagengewicht) und eine genaue Tarawägung (nur Wagengewicht) zur Erzielung eines genauen Nettogewichts durchführen.

Von der Wiegeeinrichtung, d. h. von der Zentralwaage 126, werden die Wiegemeßdaten zur Steuerung der Brennschneidmaschine weitergegeben, was im einzelnen nicht dargestellt ist.

Für kürzere Werkstücke oder genau mittig einfahrbare Werkstücke kann die Wiegeeinrichtung, wie in Fig. 5 dargestellt, mit mindestens zwei zusammenwirkenden, aus Wiegerolle 104, Waagehebel 105 und Abstützung 117 bestehenden Wiegeteileinrichtungen arbeiten. Für sehr lange Werkstücke sind zwei oder mehr Wiegeteileinrichtungen 104 105, 117 vorgesehen, wobei zweckmäßig nicht nebeneinander liegende zusammenwirken. Es sind dann mehr Wiegerollen 104 vorgesehen, als in Fig. 5 dargestellt ist. Die entsprechenden Meßarme müssen dann ebenfalls an die Zugstange 121 der Zentralwaage 126 angeschlossen sein.

Das Kraft- bzw. Gewichtsmeßgerät kann auch aus einem an sich bekannten, angetriebenen Kreisel in einer Kardanaufhängung bestehen, der eine senkrechte Kraft = Wiegehebelauflagerkraft in eine Drehung umwandelt.

In Fig. 6 ist eine Brennschneidmaschine 130 dargestellt, die sich über dem Strang bzw. dem Werkstück 101 befindet. Am Maschinenkörper 131 ist am hinteren Ende in einem Lager 132 ein Synchronisierungshebel 133 gelagert, der durch einen pneumatischen Zylinder 134 am Maschinenkörper 131 gehoben oder gesenkt werden kann. Am vorderen Ende des Synchroniserungshebels 133 trägt dieser vor dem Maschinenkörper ein Schild 135 mit Kufe 136. Mit der Kufe 136 wird die Brennschneidmaschine 130 auf den Strang 101 aufgesetzt, wodurch eine synchroniserte Bewegung zustande kommt. Mit 137 ist eine Brennerlaufbahn bezeichnet, auf der der Brennerwagen 138 sitzt. Der Brennerwagen 138 trägt einen Brennerausleger 139, der den Brenner 140 mit der Düse 141 am unteren Ende trägt. Der Brennerwagen 138 mit dem Brenner 140 ist durch einen wassergekühlten Motor auf der Brennerlaufbahn 137 quer zum Strang 101 verfahrbar, um so ein Werkstück 101 vom Strang abzutrennen. Unterhalb der Brennerlaufbahn 138 ist eine bis unter den Maschinenkörper 131 reichende, wasserdurchflossene Wärmeschutzplatte 142 am Schild 135 befestigt. Die Wärmeschutzplatte 142 besitzt einen Schlitz 143, durch den der Brennerausleger 139 herausragt. An der Rückseite des Maschinenkörpers 131 ist ein Meßrollenhebel 144 befestigt; der an seinem unteren Ende eine Meßrolle 145 trägt, die seitlich am Strang 101 entlangläuft.

Fig. 7 zeigt eine Brennschneidmaschine 130 mit einem abgewandelten Hebelsystem zur Herstellung der Synchronbewegung der Brennschneidmaschine mit dem Strang. Die Brennschneidmaschine entspricht im Prinzip der in Fig. 6 erläuterten, und die Bezugszeichen beziehen sich insofern auf die gleichen Teile. Am Maschinenkörper 131 ist jedoch in Lagern 132a und 132b ein Parallelogrammhebelsystem aufgehängt. Am Lager 132a greift gelenkig ein Hebel 133a an, und am Lager 132b ist ein Hebel 133b angelenkt. Die Hebel 133a und 133b tragen an dem Ende, das dem Maschinenkörper 131 abgewandt ist, einen Hauptlenker 133c, der parallel zum Maschinenkörper 131 verläuft und von dem pneumatischen Zylinder 134 angehoben oder gesenkt wird. An seinem vorderen Ende trägt der Hauptlenker 133c das Schild 135 mit Kufe 136, die auf den Strang 101 zur Herstellung einer Synchronbewegung aufsetzt.

In den Fig. 8 bis 10 ist über dem Gießstrang 1 eine Brennschneidmaschine 2 dargestellt. Diese besteht aus einem Maschinenrahmen 23 mit Laufrädern 24. Diese rollen auf der Laufbahn 25 ab, die auf einer Unterstützung 26 ruht. Der Maschinenrahmen trägt eine Brennerlaufbahn 27 mit einem Brennerwagen 28, an dem über einen Brennerarm 29 der Schneidbrenner 3 befestigt ist. In Lagern 30 sind Absenkschwingen 31 befestigt, die es ermöglichen, daß ein Hub- und Senkzylinder 32 über einen Hubsenkarm 33 an der Brennerlaufbahn 27 diese absenkt, bis die Aufsetzkufe 34, die an einem Stützrahmen 35 befestigt ist, am Gießstrang 1 zur Auflage kommt. Unter der Brennerlaufbahn 27 ist eine wasserdurchflossene Wärmeschutzplatte 36 angeordnet, die eine abgewinkelte Form aufweist und gegen Wärmestrahlung von unten und vorn die Brennschneidmaschine 2 schützt. Im Vorderteil der Wärmeschutzplatte 36. ist ein Schlitz 37 vorgesehen, durch den Brennerkragarme 29 hindurchreichen und die Brenner 3 tragen. Vor den Brennern 3 sitzt ein Versorgungsrohr 38 für Granulierwasser. Dieses Versorgungsrohr 38 ist aus Vierkantrohren ausgebildet und trägt Brennerausrichtanschläge 39 zum genauen Ausrichten der Brenner 3 zueinander zum Erzielen genau in einer Ebene fluchtender Schnitte am Gießstrang 1.

Der Maschinenrahmen 23 ist aus Hohlprofilen zusammengeschweißt und wird für Kühlzwecke von Wasser durchflossen. Dieser Maschinenrahmen 23, bestehend aus Quer- und Längsprofilen, ist eine verwindungsfeste Konstruktion und stellt von daher auch eine genaue Führung der Brenner 3 und damit einen genauen Schnitt am Gießstrang 1 sicher.

In Fig.11 ist eine Meßrolle 7 dargestellt, die mit ihrem Meßrad 41 auf dem Strang 1 abläuft. Das Meßrad 41 sitzt am Ende einer Meßhohlwelle 42, durch die sich ein mittig angeordnetes, mitdrehendes Kühlwasserrohr 43 erstreckt. Die Meßhohlwelle 42 ist mit Hilfe von Meßwellenlagern 44 im Meßrollengehäuse 45 gelagert. Durch einen Hubkolben 46 ist das Meßwellengehäuse 45 um ein Kipplager 47 verschwenkbar. Das Meßwellengehäuse 45 mit dem Hubkolben 46 und dem Kipplager 47 ist auf einem Verschiebewagen 48 gelagert, der durch einen Verschiebeantrieb 49 rechtwinklig zur Gießstrangbewegung verschiebbar ist, so daß das Meßrad 41 quer zur Strangachse für Zwillings- oder Drillingsguß verschoben werden kann. An dem dem Meßrad 41 gegenüberliegenden Ende der Meßhohlwelle 42 sitzt auf dieser ein Antriebsrad 50, das über eine Antriebskette oder einen Zahnriemen 51 mit einem Antriebsrad 52 verbunden ist, das mit einem Impulsgeber 53 verbunden ist. Ein Wasserzuführrohr 54 führt zu einer Wasserdrehdurchführung 55, von der das Kühlwasserrohr 43 in der Meßhohlwelle 42 gespeist wird. Mit 56 ist eine Wasserrinne bezeichnet, die an dem Verschiebewagen 48 angebracht ist. Die ortsfeste Meßrolle 3 kann auch nicht verschiebbar ausgeführt sein oder nicht ortsfest auf der Brennschneidmaschine 2 montiert sein. Dabei kann ein obenliegendes Kipplager vorgesehen sein, von dem das Meßrad hängend auf dem Strang abläuft, was nicht dargestellt ist.

Das beschriebene Verfahren mit der erläuterten Brennschneidmaschine zu seiner Durchführung ermöglicht nicht nur eine Restendenoptimierung des Gießstrangs 1 bezüglich Inhalt von Gießpfannen 10 und Verteilerrinne 11, sondern minimiert den Verlust durch ungenaue Gießstücklängen und ermöglicht bei Sequenzgüssen eine Einstellung auf die verschiedensten sich verändernden Betriebsparameter, so daß damit der gesamte Gießvorgang restlos beherrschbar ist.

## Patentansprüche

1. Verfahren zum Betrieb einer Stranggußanlage mit einer Brennschneidmaschine zum Abtrennen von Stranggußstücken, wobei an der Brennschneidmaschine Meßdaten, wie Strangbreite, Strangdicke und Strangquerschnittsform, unter Berücksichtigung von Gießtemperatur, Gießgeschwindigkeit, Homogenität über die laufende Stranglänge, Strangoberflächenfehler und spezifisches Materiaigewicht erfaßt werden, in einer Rechen- und Steuereinrichtung ausgewertet werden und die Werte für eine optimierende Steuerung der Stranggießanlage einerseits für den unmittelbaren Betrieb und andererseits für eine Langzeitoptimierung zur Verfügung gestellt werden, die gewonnenen Werte in die Brennschneidmaschine selbst eingegeben werden, zum Abschneiden eines Werkstücks von einer gesuchten Länge, die einem bestimmten Werkstückgewicht genau oder nahezu entspricht, dadurch gekennzeichnet, daß für ein verlustfreies Zerteilen von der Brennschneidmaschine als Kalibrierwerkstück ein erstes, mit herkömmlichen Sicherheitszuschlägen bestimmtes Strangstück gemessen und abgetrennt wird und daß die dadurch bekannten Temperatur-, Homogenitäts- und Formabweichungen von einem den Idealfall berücksichtigenden Gewicht/Länge-Verhältnis als Kalibrierwert in eine neue Stücklängenvorgabe zum Abtrennen eines zweiten Strangstücks in die Brennschneidmaschine eingegeben werden.

2. Verfahren nach Anspruch 1, dadurch gekennzeichnet, daß ein aufgrund des Kalibrierwertes hergestelltes zweites Strangstück wieder gewogen und sein Gewicht/Längen-Verhältnis als Korrekturwert zur Stücklängenbestimmung des dritten Stücks eingesetzt wird, weiter die Korrekturwerte vom dritten für das vierte Strangstück und so weiter.

3. Verfahren nach Anspruch 1 oder 2, dadurch gekennzeichnet, daß im Bereich der Brennschneidmaschine angebrachte Meßeinrichtungen für Strangdicke, Strangbreite, Querschnittsform, Temperatur oder sonstige gewichtsbestimmende Eigenschaften zur Verbesserung oder Bestätigung des Meßergebnisses eingesetzt werden.

4. Strangbrennschneidmaschine zur Durchführung des Verfahrens nach einem der Ansprüche 1 bis 3 mit einer parallel zum Strang angeordneten Laufbahn, auf der die Maschine mittels eines Maschinenwagens und einer Mitlaufvorrichtung zum hydraulischen, pneumatischen oder motorischen An- oder Aufklemmen verfahrbar ist, wobei an der Brennschneidmaschine oder in deren Bereich eine Mehrfachmeßvorrichtung zur Erfassung einer Vielzahl von Meßdaten, wie Strangbreite, Strangdicke und Strangquerschnittsform, sowie Gießtemperatur, Gießgeschwindigkeit, Homogenität über die laufende Stranglänge, Strangoberflächenfehler und spezifisches Materialgewicht, vorgesehen ist, dadurch gekennzeichnet, daß die Mehrfachmeßeinrichtung (21) eine Stranggeschwindigkeitsmeßeinrichtung (21f) umfaßt und weitere Einrichtungen (21 g) zum Erfassen besonderer spezifischer Daten und vorzugsweise aus einer Meßrolle (7) mit Impulsgeber (53) zum Messen des Strangdurchlaufs und einem Brennschneidmaschinenmeßrad (5) mit Impulsgeber für das Zerteilen des Strangs und zum Messen der Verfahrwege der Brennschneidmaschine (2) und einer zugeordneten Wiegeeinrichtung (8) besteht, zum genauen Feststellen des Gewichts der gerade abgeschnittenen Strangstücke (1.1) während des Durchlaufs oder während eines kurzen Stillstandes.

5. Strangbrennschneidmaschine nach Anspruch 4, dadurch gekennzeichnet, daß die Meßrolle (7) ortsfest zur Stranglängenmessung vor und unter der Brennschneidmaschine (2) an deren Laufbahn oder Laufbahnunterstützung angeordnet sein kann und aus einem quer zur Achse des Strangs (1) für Zwillings- oder Drillingsguß waagrecht verschiebbaren (49) Schwenklager (47) zum Hoch- oder Niederschwenken der Hohlmeßwelle (42) mit Meßrad (41) auf die Oberfläche des Gießstrangs (1) besteht.

6. Strangbrennschneidmaschine nach Anspruch 4 oder 5, dadurch gekennzeichnet, daß die der Brennschneidmaschine (2) bzw. der Mehrfachmeßeinrichtung (21) zugeordnete Wiegeeinrichtung (8; 102) die Wiegemeßdaten zur Steuerung der Brennschneidmaschine (2) weitergibt, wobei vorzugsweise die Wiegeeinrichtung (8; 102) aus zwei bis drei oder je nach Strangstücklänge mehr Wiegerollen (61) besteht, die heb- und senkbar (66) auf Druckmeßeinrichtungen (65) im Auslaufrollgang (60) der Brennschneidmaschine (2) angeordnet sind und daß die Wiegeeinrichtung (8) das jeweils gerade abgeschnittene Strangstück (1.1) im Stillstand oder Durchlauf zum Wiegen anhebt, aufgrund einer Positionsangabe, z.B. einer Lichtschranke, wobei die Wiegeeinrichtung (102) mit einem möglichst geringen Gewicht versehen ist und ein oder zwei Druckmeßeinrichtungen (108, 109) aufweisen kann, welche neben einer Tarawägung (nur Waagengewicht) eine Bruttowägung (Waagengewicht und Werkstückgewicht) vornehmen.

7. Strangbrennschneidmaschine nach Anspruch 6, dadurch gekennzeichnet, daß die Wiegeeinrichtung (102) aus mindestens zwei zusammenwirkenden Wiegeteileinrichtungen (104, 105, 117) für kurze Werkstücke (101) besteht und für sehr lange Werkstücke (101) aus weiteren Wiegeteileinrichtungen (104,105,117) und daß mindestens zwei nicht nebeneinanderliegende zusammenwirken.

8. Strangbrennschneidmaschine nach einem der Ansprüche 4 bis 7, dadurch gekennzeichnet, daß die Wiegeeinrichtung (102) die ermittelten Daten in eine vorhandene Mehrfachmeßeinrichtung oder Längenmeß- und Steuereinrichtung der Brennschneidmaschine (2) einspeist.

9. Strangbrennschneidmaschine nach einem der Ansprüche 4 bis 8, dadurch gekennzeichnet, daß die Wiegeeinrichtung (102) zwei oder mehr Auflager (104, 105, 116) für das Werkstück (101) aufweist, die alle möglichst reibungsfrei auf ein gemeinsames Kraft- oder Gewichtsmeßgerät (119) wirken, das die Summe aller Tara- und aller Bruttowägungen ermittelt, daß vorzugsweise die Auflager der Wiegeeinrichtung (102) aus Auflagestreben oder -rollen (104) in Lücken des Werkstücktransportrollgangs (103) bestehen, die beispielsweise mittels Hebeln (105) nach oben schwenkbar das Werkstück (101) zum Wiegen anheben, die von hydraulischen Hubelementen (117) bewegt werden, die ihrerseits von der Wiegeeinrichtung (117) bewegt werden, die ihrerseits von der Wiegeeinrichtung (119) abgestützt sind, daß vorgesehen sein kann, für jede Auflagerstrebe bzw. -rolle (104) auf einer Stelle des Transportrollgangs entlang einem Meßarm (118) vorzusehen, der in der Nähe eines Drehpunkts (120) die Abstützung (117) trägt und sich am langen Ende an der Zentralwaage (126) abstützt, wobei die Meßarmteile (a, b; c, d) am Meßarmhebel (118; 124) zwischen Lagern (120, 125), Abstützstelle und Verbindungsstelle (122; 123) mit der Zentralwaage (121, 126) genau festgelegt sein können und ihr Längenverhältnis an den Meßarmhebeln (128, 124) gleich ist.

10. Strangbrennschneidmaschine nach einem der Ansprüche 4 bis 9, dadurch gekennzeichnet, daß die Zentralwaage (121, 126) aus einem an sich bekannten, angetriebenen Kreisel in einer Kardanaufhängung besteht, der eine senkrechte Kraft = Wiegehebelauflagerkraft, in Drehung umwandelt.

11. Strangbrennschneidmaschine nach einem der Ansprüche 4 bis 10, dadurch gekennzeichnet, daß unterhalb eines zylinder- oder kastenförmigen Maschinenkörpers (131) mit drei oder vier Laufrädern ein Hebel (133) gelagert ist, der durch einen pneumatischen Zylinder (134) im Maschinenkörper (131) heb- oder senkbar ist und am vorderen Ende vor dem Maschinenkörper (131) ein Schild (134) mit Kufe (136) zum Aufsetzen auf den Strang für das Synchronisieren trägt und daß am Schild (135) sich quer zum Strang (101) eine Laufbahn (137) befindet, an der ein Brennerwagen (138) mit wassergekühltem Motor, Brennerausleger (139) und Brenner (140) verfahrbar angeordnet sind, wobei unterhalb der Brennerlaufbahn (137) eine bis unter den Maschinenkörper (131) reichende, wasserdurchflossene Wärmeschutzplatte (142) am Schild (135) befestigt ist und einen Schlitz (134) aufweist, durch den der Brennerausleger (139) auskragt.

12. Strangbrennschneidmaschine nach einem der Ansprüche 4 bis 11, dadurch gekennzeichnet, daß unterhalb des Maschinenkörpers (131) ein Parallelogrammhebelsystem (133a, 133b, 133c) aufgehängt ist, dessen zum Maschinenkörper paralleler Hauptlenker (133c) von einem pneumatischen Zylinder (134) im Maschinenkörper (131) heb- oder senkbar ist und an seinem vorderen Ende ein Schild (135) mit Kufe (136) zum Aufsetzen auf den Strang (101) für das Synchronisieren trägt.

13. Strangbrennschneidmaschine nach einem der Ansprüche 4 bis 12, dadurch gekennzeichnet, daß ein aus zwei Längs- und zwei Querträgern aus Hohlprofilen zusammengeschweißter Rahmen (23) vorgesehen ist, wobei die überstehenden Längsprofile Lauf- und Führungsradlager (24), der hintere Querträger eine begehbare Bühne mit Geländer und der vordere Querträger zwei Schwenkarme (31) und einen Preßluftzylinder tragen, daß an den Schwenkarmen (31) eine wassergekühlte Brennerlaufbahn (27) heb- und senkbar befestigt ist, auf der sich außer dem oder den Brennerwagen (28) eine wasserdurchflossene Rohrkonstruktion als Aufsetzkufe (34) befindet, daß eine unter der Brennerlaufbahn (27) befindliche Wärmeschutzplatte (36) in abgewinkeiter Form gegen Wärmestrahlung von unten und vorn mit Schlitz (37) im Vorderteil vorgesehen ist, durch den Brennerkragarme (29) an den Brennerwagen (28) hindurchreichen und die Brenner (3) tragen, daß vorzugsweise vor den Brennern (3) ein Versorgungsrohr (38) für Granulierwasser angeordnet ist, das, z.B. als Vierkantrohr ausgebildet, anschlagartige Ausrichteinrichtungen (39) trägt, zum genauen Ausrichten der Brenner (3) zueinander zur Erzielung genau an einer Ebene fluchtender Schnitte am Gießstrang (1).

14. Strangbrennschneidmaschine nach einem der Ansprüche 4 bis 13, dadurch gekennzeichnet, daß die Brennschneidmaschine (2) mit einer Halte- oder Bremseinrichtung versehen ist, die es erlaubt, eine möglichst große bzw. volle Reibungskraft zum Synchronisieren mit dem Strang (11) kurz vor dem Erreichen der genauen Stücklänge (x) vor den Brennern (3) aufzubringen und dann durch Lösen eine sofortige rutschfreie Mitnahme für den Synchronlauf zu bewirken.

15. Strangbrennschneidmaschine nach einem der Ansprüche 4 bis 14, dadurch gekennzeichnet, daß an der Brennerlaufbahn (27) oder deren Unterstützung (26) in möglichst geringem Abstand zu den Brennern (3) in Gießrichtung eine ortsfeste Meßeinrichtung (7) angeordnet ist, die aus einem wasserdurchflossenen Meßrad (41) an einer Hohlmeßwelle (42) mit einem geschlossenen Kühlmittelsystem (43, 55) im Gießstrangbereich und mit einem einseitig wirkenden Stellzylinder (46) zum Absenken des Meßrades (41) auf den Gießstrang besteht und daß der zugehörige Impulsgeber (53) in geschützter Lage sitzt und mit dem Hohlmeßwellenende (50) über einen Zahnriementrieb (51) verbunden ist.

## Claims

1. Method for operating a continuous casting plant with a flame-cutting machine for separating cast pieces, in which measurement data, such as billet width, billet thickness and cross-sectional billet shape, are acquired at the flame-cutting machine, while taking account of the pouring temperature, pouring speed, homogeneity over the moving billet length, billet surface defects and relative material density, and evaluated in a computing and control device, the values for an optimizing control of the continuous casting plant, on the one hand for immediate operation and on the other for long-term optimization, are made available and the values obtained are fed into the actual flame-cutting machine, for cutting off a workpiece of a desired length corresponding exactly or almost exactly to a certain workpiece weight, characterised in that, in order to divide the billet without wastage, a first billet piece, which is determined with conventional safety allowances, is measured and separated by the flame-cutting machine as a calibration workpiece and that the temperature, homogeneity and shape deviations, which are known from the latter, from a weight/length ratio which takes account of the ideal case, are fed into the flame-cutting machine as a calibration value for programming a new piece length for the purpose of separating a second billet piece.

2. Method according to claim 1, characterised in that a second billet piece, which is produced on the basis of the calibration value, is re-weighed and its weight/length ratio is used as a correction value for determining the length of the third piece, the correction values of the third billet piece being used for the fourth billet piece, etc.

3. Method according to claim 1 or 2, characterised in that measuring devices, which are mounted in the area of the flame-cutting machine, for the billet thickness, billet width, cross-sectional shape, temperature or other weight-determining properties are used to improve or confirm the measurement result.

4. Billet flame-cutting machine for carrying out the method according to one of claims 1 to 3, with a track, which is arranged parallel to the billet and on which the machine can move by means of a machine carriage and a following device for hydraulic, pneumatic or motor-driven clamping or attachment, a universal measuring device being provided on the flame-cutting machine or in the area of the latter for acquiring a plurality of measurement data, such as billet width, billet thickness and cross-sectional billet shape, as well as pouring temperature, pouring speed, homogeneity over the moving billet length, billet surface defects and relative material density, characterised in that the universal measuring device (21) comprises a billet speed measuring device (21f) and further devices (21 g) for acquiring particular, specific data and preferably consists of a measuring roll (7) with pulse generators (53) for measuring the passage of the billet, a flame-cutting machine measuring wheel (5) with pulse generators for dividing the billet and for measuring the paths of movement of the flame-cutting machine (2) and an associated weighing device (8) for accurately determining the weight of the billet pieces (1.1) which have just been cut off while they are passing through or during a brief stoppage.

5. Billet flame-cutting machine according to claim 4, characterised in that the measuring roll (7) can be arranged such that it is stationary for a billet length measurement in front of and below the flame-cutting machine (2) on the latter's track or track support and consists of a pivot bearing (47), which can be moved (49) horizontally at a right angle to the axis of the billet (1) for dual or triple casting, in order to pivot the hollow measuring shaft (42) with the measuring wheel (41) up or down onto the surface of the cast billet (1).

6. Billet flame-cutting machine according to claim 4 or 5, characterised in that the weighing device (8; 102), which is associated with the flame-cutting machine (2) or the universal measuring device (21), transmits the weighing measurement data for controlling the flame-cutting machine (2), the weighing device (8; 102) preferably consisting of two to three or more weighing rolls (61), according to the billet piece length, which are arranged such that they can be raised and lowered (66) on pressure measuring devices (65) in the run-out roll table (60) of the flame-cutting machine (2), and that the weighing device (8) raises the billet piece (1.1) which has just been cut off to weigh it, while it is at rest or passing through, on the basis of a position indication, e.g. from a light barrier, the weighing device (102) being provided with the lightest possible weight and possibly having one or two pressure measuring devices (108, 109) which, in addition to a tare weighing operation (only carriage weight), carry out a gross weighing operation (carriage weight and workpiece weight).

7. Billet flame-cutting machine according to claim 6, characterised in that the weighing device (102) consists of at least two co-operating sub-weighing devices (104, 105, 117) for short workpieces (101) and of further sub-weighing devices (104, 105, 117) for very long workpieces, and that at least two non- adjacent ones co-operate.

8. Billet flame-cutting machine according to one of claims 4 to 7, characterised in that the weighing device (102) feeds the data which has been determined into a provided universal measuring device or length measuring and control device of the flame-cutting machine (2).

9. Billet flame-cutting machine according to one of claims 4 to 8, characterised in that the weighing device (102) comprises two or more bearings (104, 105,116) for the workpiece (101), which all act with as little friction as possible on a common force or weight measuring appliance (119), which determines the sum of all the tare and all the gross weighing operations, that the bearings of the weighing device (102) preferably consist of bearing bars or rolls (104) in gaps in the workpiece conveying roll table (103), which bars or rolls, being pivotable upwards by means of levers (105), for example, raise the workpiece (101) to be weighed, the levers being moved by hydraulic lifting components (117), which are supported by the weighing device (119), that a measuring arm (118) may be provided for each bearing bar or roll (104) at a point along the conveying roll table, which arm bears the support (117) in the vicinity of a pivot (120) and is supported at the long end on the central balance (126), while the measuring arm parts (a, b; c, d) can be accurately fixed to the measuring arm lever (118; 124) between bearings (120, 125), the support point and the connection point (122; 123) with the central balance (121,126) and the ratio of their lengths at the measuring arm levers (128, 124) is equal.

10. Billet flame-cutting machine according to one of claims 4 to 9, characterised in that the central balance (121, 126) consists of a driven gyroscope, which is known per se, in a gimbal mount, which gyroscope converts a vertical force = weighing lever bearing force into a rotation.

11. Billet flame-cutting machine according to one of claims 4 to 10, characterised in that a lever (133) is mounted below a cylindrical or box-shaped machine body (131) with three or four travelling wheels, which lever can be raised or lowered by a pneumatic cylinder (134) in the machine body (131) and bears at the front end in front of the machine body (131) a shield (135) with a runner (136) for placing on the billet to obtain synchronization, and that a track (137) is disposed on the shield (135) at a right angle to the billet (101), on which track a torch carriage (138) with a water-cooled motor, a torch cantilever (139) and a torch (140) are arranged in a mobile manner, a heat insulation plate (142), which extends under the machine body (131) and through which water flows, being secured to the shield (135) below the torch track (137) and comprising a slot (134), through which the torch cantilever (139) projects.

12. Billet flame-cutting machine according to one of claims 4 to 11, characterised in that a parallelogram lever system (133a, 133b, 133c) is suspended below the machine body (131), the main guide bar (133c) of which, extending parallel to the machine body, can be raised or lowered by a pneumatic cylinder (134) in the machine body (131) and bears at its front end a shield (135) with a runner (136) for placing on the billet (101) to obtain synchronization.

13. Billet flame-cutting machine according to one of claims 4 to 12, characterised in that a frame (23) is provided which is assembled by welding together two longitudinal and two cross members consisting of hollow sections, the projecting longitudinal sections bearing travelling and guide wheel bearings (24), the rear cross member bearing an accessible platform with rails and the front cross member bearing two pivot arms (31) and a pneumatic cylinder, that a water-cooled torch track (27) is secured to the pivot arms (31) such that it can be raised and lowered, on which track, in addition to the torch carriage(s) (28), a pipe construction, through which water flows, is disposed as a set-down runner (34), that a heat insulation plate (36) of an angular shape, which is disposed below the torch track (27), is provided to protect against thermal radiation from below and the front and comprises a slot (37) in the front part, through which torch cantilevers (29), bearing the torches (3), on the torch carriages (28) extend, and that a supply pipe (38) for granulating water is preferably arranged in front of the torches (3), which pipe is formed, for example, as a square pipe and bears stop-like aligning devices (39) to accurately align the torches (3) with one another to obtain cuts in the cast billet (1) which are in true alignment in one plane.

14. Billet flame-cutting machine according to one of claims 4 to 13, characterised in that the flame-cutting machine (2) is provided with an arresting or a braking device which enables the greatest possible or a full frictional force to be applied to obtain synchronization with the billet (1) shortly before the correct piece length (x) arrives in front of the torches (3) and then an immediate skid-free drive to be effected by a releasing action to achieve synchronous movement.

15. Billet flame-cutting machine according to one of claims 4 to 14, characterised in that a stationary measuring device (7) is arranged on the torch track (27) or the latter's support (26) at the shortest possible distance from the torches (3) in the pouring direction, which device consists of a measuring wheel (41), through which water flows, on a hollow measuring shaft (42) with a closed coolant system (43, 55) in the area of the cast billet and with a single-acting operating cylinder (46) for lowering the measuring wheel (41) onto the cast billet, and that the associated pulse generator (53) is disposed in a protected position and is connected via a toothed belt drive (51) to the hollow measuring shaft end (50).

## Revendications

1. Procédé d'exploitation d'une installation de coulée continue équipée d'une machine d'oxycoupage en vue de la séparation de billettes, selon lequel sur la machine d'oxycoupage des données de mesure, telles que largeur, épaisseur et forme en coupe de la coulée, en tenant compte de la température de coulée, de la vitesse de coulée, de l'homogénéité sur la longueur de la coulée en déplacement, de défauts superficiels de la coulée et du poids spécifique du matériau, sont saisies, évaluées dans un dispositif de calcul et de commande et les valeurs sont mises à disposition pour une commande optimalisée de l'installation de coulée continue d'une part pour l'exploitation immédiate et d'autre part pour une optimalisation à long terme, les valeurs obtenues sont introduites dans la machine d'oxycoupage elle-même, en vue du coupage d'une pièce d'ouvrage de longueur recherchée, qui correspond exactement ou presque à un poids déterminé de pièce d'ouvrage, caractérisé en ce que pour une division exempte de perte de la machine d'oxycoupage, en tant que pièce d'ouvrage de calibrage, une première billette déterminée avec des marges de sécurité usuelles est mesurée et coupée et en ce que les écarts de température, d'homogénéité et de forme ainsi connus par rapport à un rapport poids/longueur constituant le cas idéal, sont introduits en tant que valeurs de calibrage dans une nouvelle prescription de longueur de pièces en vue de la séparation d'une seconde billette dans la machine d'oxycoupage.

2. Procédé selon la revendication 1, caractérisé en ce qu'une seconde billette réalisée à partir de la valeur de calibrage est à nouveau pesée et son rapport poids/longueur est introduit en tant que valeur de correction en vue de la détermination de la longueur de pièce de la troisième billette, les valeurs de correction de la troisième billette étant introduites pour la quatrième billette et ainsi de suite.

3. Procédé selon la revendication 1 ou 2, caractérisé en ce que des appareils de mesure disposés à proximité de la machine d'oxycoupage pour l'épaisseur, la largeur, la forme en coupe de la coulée, la température ou autres propriétés déterminant le poids sont mises en oeuvre en vue de l'amélioration ou de la confirmation du résultat de mesure.

4. Machine d'oxycoupage en vue de la mise en oeuvre du procédé selon une quelconque des revendications 1 à 3 équipée d'une voie de roulement disposée parallèlement à la coulée, sur laquelle la machine est déplaçable au moyen d'un chariot et d'un dispositif d'accompagnement pour la connexion hydraulique, pneumatique ou à moteur, ou sur la machine d'oxycoupage ou à proximité de celle-ci, un dispositif de mesures multiples est prévu pour la saisie d'un grand nombre de données de mesure, telles que largeur, épaisseur et forme en coupe de la coulée, ainsi que la température de coulée, la vitesse de coulée, l'homogénéité sur la longueur de coulée en déplacement, des défauts superficiels de la coulée et le poids spécifique du matériau, caractérisée en ce que le dispositif de mesures multiples (21) comprend un dispositif de mesure de vitesse coulée (21f) et se compose d'autres dispositifs (21g) en vue de la saisie de données spécifiques particulières, et de préférence d'un galet de mesure (7) avec générateur d'impulsions (53) en vue de la mesure du déplacement de la coulée et d'une roue de mesure (5) de machine d'oxycoupage équipée d'un générateur d'impulsions pour la division de la coulée et en vue de la mesure des trajets de déplacement de la machine d'oxycoupage (2) et d'un dispositif de pesée (8) associé, en vue de la détermination précise du poids de la billette venant d'être coupée (1.1) durant le déplacement ou durant un arrêt de courte durée.

5. Machine d'oxycoupage de coulée selon la revendication 4, caractérisée en ce que le galet de mesure (7) peut être disposé fixe en vue de la mesure de longueur de coulée devant et derrière la machine d'oxycoupage (2) sur la voie de roulement de celle-ci ou de support de la voie de roulement et se compose d'un coussinet pivotant (47) déplaçable (49) horizontalement transversalement à l'axe de la coulée (1) pour une coulée double ou triple en vue du pivotement vers le haut ou vers le bas de l'arbre de mesure creux (42) avec la roue de mesure (41) sur la surface de la coulée (1).

6. Machine d'oxycoupage de coulée selon la revendication 4 ou 5, caractérisée en ce que la machine d'oxycoupage (2) ou le dispositif de pesée (8; 102) associé au dispositif de mesures multiples (21) restitue les données de mesure de pesée en vue de la commande de la machine d'oxycoupage, le dispositif de pesée (8; 102) se composant de préférence de deux à trois ou, selon la longueur de la billette, de plusieurs galets de pesée (61), qui peuvent être élevés et abaissés (66) sur des dispositifs de mesure de pression (65) dans le train de déchargement (60) de la machine d'oxycoupage et en ce que le dispositif de pesée (8) soulève la billette (1.1) qui vient d'être coupée à l'arrêt ou lors du déplacement en vue de la pesée, à partir d'une indication de position, par exemple d'une barrière lumineuse, le dispositif de pesée (102) étant muni d'un poids aussi faible que possible et peut présenter un ou deux dispositifs de mesure de pression (108, 109), qui effectuent en plus d'une pesée de tare (uniquement le poids de la bascule), une pesée brute (poids de la bascule et poids de la pièce d'ouvrage).

7. Machine d'oxycoupage de coulée selon la revendication 6, caractérisée en ce que le dispositif de pesée (102) se compose d'au moins deux dispositifs partiels de pesée coopérant (104, 105, 117) pour des pièces d'ouvrage (101) de courte longueur et pour des pièces d'ouvrage très longues (101) d'autres dispositifs partiels de pesée (104, 105, 117) et en ce que deux dispositifs non juxtaposés coopèrent.

8. Machine d'oxycoupage de coulée selon une des revendications 4 à 7, caractérisée en ce que le dispositif de pesée (102) introduit les données détectées dans un dispositif de mesures multiples présent ou un dispositif de mesure de longueur et de commande de la machine d'oxycoupage (2).

9. Machine d'oxycoupage de coulée selon une quelconque des revendications 4 à 8, caractérisée en ce que le dispositif de pesage (102) comporte deux ou plusieurs appuis (104,105,116) pour la pièce d'ouvrage (101), qui agissent tous avec le moins de friction possible sur un appareil de mesure de force ou de poids commun, qui détecte la somme de toutes les pesées de tare et toutes les pesées brutes, en ce que de préférence les appuis du dispositif de pesée (102) se composent de poutres d'appui ou de galets d'appui (104) dans des intervalles du train de transport (103) de la pièce d'ouvrage, qui soulèvent, par exemple à l'aide de leviers (105) par pivotement vers le haut, la pièce d'ouvrage (101) en vue de la pesée, qui sont déplacés par des élévateurs hydrauliques (117), qui sont déplacés de leur côté par le dispositif de pesée (117), qui sont soutenus de leur côté par le dispositif de pesée (119), en ce qu'il peut être prévu, pour chaque poutre d'appui ou galet d'appui (104) à prévoir sur un point du train de transport le long d'un bras de mesure (118), qui porte à proximité d'un point de rotation (120) l'appui (117) et s'appuie à l'extrémité longitudinale sur la bascule centrale (126), grâce à quoi les parties de bras de mesure (a, b; c, d) sur le levier du bras de mesure (118; 124) peuvent être fixées avec précision entre des paliers (120, 125), point d'appui et point de liaison (122; 123) à la bascule centrale (121, 126) et leur rapport de longueur sur les leviers de bras de mesure (128, 124) est égal.

10. Machine d'oxycoupage de coulée selon l'une quelconque des revendications 4 à 9, caractérisée en ce que la bascule centrale (121, 126) se compose d'une toupie entraîné en soi connue dans une suspension à la cardan, qui transforme en rotation une force verticale = force d'appui de levier de pesée.

11. Machine d'oxycoupage de coulée selon une quelconque des revendications 4 à 10, caractérisée en ce qu'au-dessous d'un corps de machine cylindrique ou en forme de caisson (131) est disposé avec trois ou quatre roues de déplacement un levier (133), qui peut être élevé ou abaissé grâce à un vérin pneumatique (134) dans le corps de machine (131) et porte à l'extrémité antérieure devant le corps de la machine (131) une plaque (135) munie d'une barre (136) en vue de la pose sur la coulée pour la synchronisation et en ce que sur la plaque (135) se trouve transversalement à la coulée (101) une voie de roulement (137) sur laquelle sont disposés déplaçables un chariot de torche (138) avec moteur refroidi par eau, une potence de torche (139) et une torche (140), au-dessous de la voie de roulement de la torche (137) est fixée à la plaque (135) une plaque de protection thermique (142) à circulation d'eau, allant jusqu'au-dessous du corps de machine (131) et présente une fente (134), à travers laquelle fait saillie la potence de torche (139).

12. Machine d'oxycoupage de coulée selon l'une quelconque des revendications 4 à 11, caractérisée en ce qu'au-dessous du corps de machine (131) est suspendu un système de leviers en parallélogramme (133a, 133b, 133c), dont le bras oscillant principal (133c) parallèle au corps de la machine peut être élevé ou abaissé grâce à un vérin pneumatique (134) dans le corps de la machine (131) et porte à son extrémité antérieure une plaque (135) munie d'une barre (136) en vue de la pose sur la coulée (131) pour la synchronisation.

13. Machine d'oxycoupage de coulée selon une quelconque des revendications 4 à 12, caractérisée en ce qu'un châssis soudé (23) se composant de deux poutres longitudinales et deux poutres transversales en profilés creux est prévu, les profilés longitudinaux en porte-à-faux portant des coussinets de roulement et de guidage (24), la poutre transversale postérieure un portique praticable avec garde-fous et la poutre transversale antérieure deux bras pivotants (31) et un vérin à air comprimé, en ce que sur les bras pivotants (31) est fixée de manière à pouvoir être élevée et abaissée une voie de roulement de torche (27) refroidie par eau, sur laquelle se trouve à l'extérieur du ou des chariots de brûleur (28) une construction tubulaire à circulation d'eau en tant que barre d'appui (34), en ce qu'une plaque de protection thermique (36) de forme coudée contre un rayonnement thermique de dessous et de devant, se trouvant au-dessous de la voie de roulement de torche (27), est prévue avec une fente (37) dans la partie antérieure, à travers laquelle passent des bras en porte-à-faux de torche (29) sur le chariot de torche (28) et portent les torches (3), en ce que de préférence devant les torches (3) est disposé un tube d'alimentation (38) pour de l'eau de pulvérisation qui, réalisé de préférence sous la forme d'un tube à quatre pans, porte des dispositifs d'alignement (39) en forme de butée, en vue de l'alignement précis des torches (3) entre elles en vue de l'obtention précise d'une coupe selon un plan sur la coulée (1).

14. Machine d'oxycoupage de coulée selon une quelconque des revendications 4 à 13, caractérisée en ce que la machine d'oxycoupage (2) est munie d'un dispositif d'arrêt ou de freinage qui permet d'appliquer une force de friction la plus grande possible ou complète en vue de la synchronisation avec la coulée (11) peu avant d'atteindre la longueur de billette précise (x) devant les torches (3) et ensuite d'exercer par relâchement un entraînement immédiat sans secousse pour le déplacement synchrone.

15. Machine d'oxycoupage de coulée selon l'une quelconque des revendications 4 à 14, caractérisée en ce que sur la voie de roulement des torches (27) ou sur l'appui (26) de celle-ci est disposé à écartement le plus faible possible des torches (3) dans la direction de coulée, un dispositif de mesure fixe (7) qui se compose d'une roue de mesure (41) à circulation d'eau sur un arbre de mesure creux (42) avec un système de fluide de refroidissement fermé (43, 55) à proximité de la coulée et avec un vérin de réglage à simple effet (46) en vue de l'abaissement de la roue de mesure (41) sur la coulée et en ce que le générateur d'impulsions associé (53) se trouve en position protégée et est relié à l'extrémité de l'arbre de mesure creux (50) par l'intermédiaire d'un entraînement à courroie crantée (51).
